# FASCICULE DE BREVET EUROPEEN

(11) **EP 0 419 386 B1**
(45) Date de publication et mention de la délivrance du brevet: **05.01.1994**
(21) Numéro de dépôt: 90420416.1
(22) Date de dépôt: 20.09.1990
(51) Int. Cl.: H01T 1/12, H01C 7/12

(54) **Dispositif parafoudre à indicateur visuel de défaut**
Überspannungsableiter mit visueller Fehleranzeigevorrichtung
Arrester device with visible fault-indicator

(30) Priorité: 22.09.1989 FR 8912670
(43) Date de publication de la demande: 27.03.1991
(73) Titulaire: SOCIETE INDUSTRIELLE DE MATERIEL ELECTRIQUE SIMEL, F-21220 Gevrey Chambertin (FR)
(72) Inventeur: Mercier, Dominique, F-21300 Chenove (FR); Mainier, Louis, F-21000 Dijon (FR)
(74) Mandataire: Monnier, Guy

(56) Documents cités:
- DE-A- 1 513 313
- DE-A- 2 354 459
- DE-A- 2 655 557
- FR-A- 2 603 418
- US-A- 3 290 547

## Description

On sait qu'à l'heure actuelle, les dispositifs parafoudres destinés à la protection des réseaux électriques aériens à moyenne tension font le plus souvent appel à des pastilles céramique de carbure de silicium ou d'oxyde de zinc, empilées sous pression entre deux électrodes de connexion fixées aux extrémités d'une enveloppe isolante de contention. Etant donné que les parafoudres sont prévus de place en place tout au long du réseau envisagé, il y a lieu de leur faire comporter un indicateur visuel de défaut, propre à permettre la détection visuelle aisée du ou des parafoudres qui sont défaillants et doivent de ce fait être remplacés.

Dans cette optique, on a proposé un certain nombre de systèmes indicateurs, (voir par exemple DE-A- 2655557 et FR-A- 2603418) mais la plupart d'entre eux compliquent la construction du dispositif parafoudre lui-même, en accroissant sensiblement le prix de revient. Par ailleurs, le fonctionnement obtenu n'est pas parfaitement fiable.

C'est à ces inconvénients qu'entend principalement remédier l'invention, en tirant parti de la pression des gaz engendrés par la mise en court-circuit des pastilles céramique sous l'effet d'une surcharge trop forte.

Le dispositif de parafoudre suivant l'invention est défini à la revendication 1.

En fait l'invention consiste à monter sur l'enveloppe isolante, réalisée en une matière déformable, un bracelet détecteur qui est retenu en place par des moyens mécaniques agencés de manière à céder, en permettant l'expulsion dudit bracelet, sous l'effet du gonflement de l'enveloppe consécutif à la pression des gaz engendrés par la mise en court-circuit des pastilles céramique.

Suivant un mode de mise en oeuvre préféré, le bracelet détecteur comprend deux parties à profil en arc-decercle qui, à l'une au moins de leurs extrémités, sont assemblées l'une à l'autre à l'aide d'un organe déformable, les bords longitudinaux de ces parties étant pourvus de rebords propres à prendre appui contre les faces extérieures de deux ailettes adjacentes de l'enveloppe isolante.

Le dessin annexé, donné à titre d'exemple, permettra de mieux comprendre l'invention, les caractéristiques qu'elle présente et les avantages qu'elle est susceptible de procurer :

Fig. 1 est une vue en élévation d'un dispositif parafoudre établi suivant l'invention, le bracelet détecteur ayant été représenté en coupe.

Fig. 2 est une vue en perspective de ce bracelet détecteur préalablement à son montage sur l'enveloppe du dispositif.

En fig. 1, on a représenté en 1 un dispositif parafoudre du type mentionné au début des présentes, c'est-à-dire comportant, à l'intérieur d'une enveloppe isolante 2, un empilage de pastilles céramique maintenues sous pression axiale entre deux électrodes terminales dont on aperçoit en 3a et 3b les organes de connexion électrique et de fixation. Il convient d'observer que l'enveloppe 2, pourvue à la manière usuelle d'ailettes en saillie 4 destinées à éviter la formation d'un arc électrique entre les organes 3a et 3b, est ici réalisée en une matière synthétique souple apte à se déformer de manière plus ou moins élastique.

Au dispositif 1 est associé un bracelet éjectable de détection 5, avantageusement établi en une matière synthétique présentant une couleur très voyante (rouge vif par exemple), différente de celle de l'enveloppe déformable 2.

Comme montré en fig. 2, ce bracelet 5 est constitué par une pièce unique conformée de façon à présenter deux demi-colliers 6 à profil semi-circulaire, le rayon de ce profil étant sensiblement égal au rayon extérieur des ailettes 4 de l'enveloppe 2. Les deux demi-colliers 6 sont réunis l'un à l'autre au niveau d'une zone transversale 7, avantageusement prévue amincie afin de faire fonction de charnière permettant par déformation l'ouverture du bracelet 5. A l'opposé de cette zone 7, chaque demi-collier 6 est solidaire d'une oreille latérale 8, perforée en 8a pour l'insertion d'un rivet d'assemblage 9.

Ce rivet 9 est établi en une matière synthétique élastiquement déformable. A la façon en soi connue dans ce type d'organe, le fût central se termine à l'une de ses extrémités par une tête cylindrique, à l'opposé par un épaulement dont le profil conique ou tronconique est propre à faciliter son introduction à force dans la perforation correspondante 8a, les oreilles 8 étant ainsi assemblées l'une à l'autre moyennant rapprochement mutuel (flèche F).

On notera encore que les bords longitudinaux de chaque demi-collier 6 sont pourvus de rebords 10 et l'on comprend dans ces conditions que si la hauteur (ou largeur transversale) du bracelet 5 est sensiblement égale à l'écartement mutuel de deux ailettes adjacentes 4 de l'enveloppe isolante 2, ledit bracelet 5 est susceptible d'être aisément fixé à mi-hauteur sur cette enveloppe à la manière illustrée en fig. 1. Une fois mis en place, le rivet 9 s'oppose à toute ouverture inopinée du bracelet 5 en assurant de la sorte la retenue de celui-ci sur l'enveloppe isolante 2.

On conçoit néanmoins que cette retenue en place présente un caractère relativement précaire par suite de la déformabilité de la matière qui constitue le rivet. Aussi, dans le cas où à la suite d'un court-circuit ou d'une avarie l'empilage de pastilles céramique contenu dans l'enveloppe 2 vient à engendrer des gaz sous une forte pression, cette enveloppe 2 gonfle radialement ; à un instant donné l'effort ainsi produit est suffisant pour déformer le rivet 9 qui cède brusquement. Le bracelet 5 s'ouvre et est expulsé loin du dispositif parafoudre.

Le personnel de surveillance est ainsi à même de détecter visuellement les parafoudres qui ne comportent plus le bracelet 5 et qui doivent de ce fait être remplacés.

Il va de soi que le bracelet 5 peut être réalisé de toute autre manière que celle décrite ci-dessus à titre d'exemple ; il peut en particulier être constitué par plusieurs pièces séparées, assemblées et maintenues à l'aide d'un ou de plusieurs organes déformables ou sécables. Un tel organe est notamment susceptible d'être réalisé en métal, de façon à fondre sous l'effet de l'arc engendré entre les deux électrodes à l'occasion d'un court-circuit.

## Revendications

1. Dispositif de parafoudre pour réseaux électriques aériens à moyenne tension, du genre constitué par un empilage de pastilles céramique enfermé à l'intérieur d'une enveloppe isolante (2), caractérisé en ce qu'il est doté d'un bracelet détecteur (5) qui est retenu autour de la paroi extérieure de l'enveloppe (2), réalisée en une matière déformable, par des moyens mécaniques (9) agencés de manière à céder, en permettant l'expulsion dudit bracelet, sous l'effet du gonflement de ladite enveloppe consécutif à la pression des gaz engendrés par la mise en court-circuit des pastilles céramique.

2. Dispositif suivant la revendication 1, caractérisé en ce que le bracelet (5) comprend deux demi-colliers (6) qui à l'une au moins de leurs extrémités sont assemblés l'un à l'autre par un organe déformable (9), les bords longitudinaux desdits demi-colliers étant pourvus de rebords (10) aptes à prendre appui contre les faces extérieures de deux ailettes adjacentes (4) de l'enveloppe (1).

## Patentansprüche

1. Überspannungsableiter für elektrische Freileitungsnetze mittlerer Spannung und eine Aufeinanderfolge von in einem isolierenden Mantel (2) eingeschlossenen Keramikscheiben aufweisend, dadurch gekennzeichnet, daß er mit einer Detektorschelle (5) versehen ist, die um die Außenwand des aus einem deformierbaren Material hergestellten Mantels (2) herum von mechanischen Mitteln (9) gehalten ist, die so ausgebildet sind, daß sie unter dem Einfluß eines Aufblähens des Mantels infolge des sich durch einen Kurzschluß an den Keramikscheiben einstellenden Gasdrucks nachgeben und ein Abwerfen der Schelle ermöglichen.

2. Überspannungsableiter nach Anspruch 1, dadurch gekennzeichnet, daß die Schelle (5) zwei Schellenhälften (6) aufweist, die an zumindest einem ihrer Enden mittels eines deformierbaren Organs (9) miteinander verbunden sind, wobei die Längsränder dieser Schellenhälften mit Randleisten (10) versehen sind, die in der Lage sind, sich an den äußeren Stirnseiten zweier benachbarter Rippen (4) des Mantels (1) abzustützen.

## Claims

1. Arrester device for electric aerial circuits of medium voltage, of the type which consists of a stack of ceramic pellets enclosed inside an insulating cover (2), characterised in that it is provided with a detector bracelet (5) which is retained around the outer surface of the cover (2), made from a flexible material, by mechanical means (9), arranged so as to give way, allowing the expulsion of said bracelet, under the effect of the inflation of said cover resulting from the pressure of the gas generated by the short-circuiting of the ceramic pellets.

2. Device according to claim 1, characterised in that the bracelet (5) comprises two half-collars (6) which at at least one end are fitted to each other by a deformable component. the longitudinal edges of the said half-collars being provided with flanges (10) suitable for bearing against the outer sides of two adjacent ribs (4) of the cover (1).
